# EUROPÄISCHE PATENTSCHRIFT

(11) **EP 1 210 516 B1**
(45) Veröffentlichungstag und Bekanntmachung des Hinweises auf die Patenterteilung: **03.11.2004**
(21) Anmeldenummer: 00956132.5
(22) Anmeldetag: 10.08.2000
(51) Int. Cl.: F02M 59/46, F02M 47/02

(54) **EINSPRITZSYSTEM UND VERFAHREN ZUM BETREIBEN EINES EINSPRITZSYSTEMS**
INJECTION SYSTEM AND METHOD FOR OPERATING AN INJECTION SYSTEM
SYSTEME D'INJECTION ET PROCEDE PERMETTANT DE FAIRE FONCTIONNER UN SYSTEME D'INJECTION

(30) Priorität: 20.08.1999 DE 19939520
(43) Veröffentlichungstag der Anmeldung: 05.06.2002
(73) Patentinhaber: ROBERT BOSCH GMBH, 70442 Stuttgart (DE)
(72) Erfinder: MATTES, Patrick, D-70569 Stuttgart (DE)
(86) Internationale Anmeldenummer: PCT/DE2000/002680
(87) Internationale Veröffentlichungsnummer: WO 2001/014734

(56) Entgegenhaltungen:
- EP-A- 0 477 400
- EP-A- 0 816 670
- DE-A- 19 726 481

## Beschreibung

### Stand der Technik

Die Erfindung betrifft ein Einspritzsystem mit einem Piezosteller, einem hydraulischen Übersetzer und einem Steuerventil, wobei im kontinuierlichen Betrieb des Einspritzsystems der Hub des Piezostellers über ein Hydraulikmedium in dem hydraulischen Übersetzer auf das Steuerventil übertragbar ist. Die Erfindung betrifft ferner ein Verfahren zum Betreiben eines Einspritzsystems.

Ein Einspritzsystem, im folgenden auch als Piezoinjektor bezeichnet, gemäß der oben angegebenen Gattung findet insbesondere bei Diesel-Speichereinspritzsystemen Anwendung. Bei der Speichereinspritzung oder "Common-Rail-Einspritzung" sind Druckerzeugung und Einspritzung entkoppelt. Der Einspritzdruck von ca. 120 bis 1600 bar wird unabhängig von der Motordrehzahl und der Einspritzmenge erzeugt und steht im "Rail" - dem Kraftstoffspeicher - für die Einspritzung bereit. Einspritzzeitpunkt und Einspritzmenge werden im elektronischen Steuergerät berechnet und von dem Injektor an jedem Motorzylinder umgesetzt. Der Injektor hat die Aufgabe Spritzbeginn und Einspritzmenge einzustellen.

Neben der Ansteuerung des Injektors über ein Piezoelement ist die Ansteuerung des Injektors über ein Magnetventil bekannt.

Während mit Magnetventilen ausreichend große Ventilhübe zur Verwendung des Magnetventils als Steuerventil erzeugt werden können, sind bei einer Steuerung eines Injektors mit einem Piezoelement zusätzliche Maßnahmen zu treffen. Dies hat den Grund, daß mit einem Piezoelement nur ein sehr geringer Hub erzeugbar ist, welcher bezüglich der Länge des Piezoelementes im Promillbereich liegt. Dieser geringe Hub muß für die Betätigung des Stellventils beim kontinuierlichen Betrieb des Injektors transformiert werden. Zu diesem Zweck wird beispielsweise ein hydraulischer Übersetzer verwendet.

In Figur 3 ist ein Steuerventil des Standes der Technik für einen Piezosteller gezeigt. Der Hub eines nicht gezeigten Piezoelementes wird über einen hydraulischen Übersetzer auf ein Steuerventil 110 übertragen. Auf diese Weise wird ein Ventilhub 112 zur Verfügung gestellt, welcher ausreicht, um das Steuerventil 110 zwischen einem ersten Ventilsitz 114 und einem zweiten Ventilsitz 116 hin und her zu bewegen. Unterhalb des Steuerventils 110 ist der Ventilsteuerraum 118 angeordnet. An diesem Ventilsteuerraum 118 schließt über eine Zulaufdrossel 120 ein Kraftstoffzulauf 122 an. Andererseits ist der Steuerraum 118 über eine Ablaufdrossel-124 mit dem Steuerventil 110 verbunden. In den Steuerraum 118 reicht eine Druckstange 126 hinein, über welche die Kraft zur nicht dargestellten Einspritzdüse übertragen wird.

Im Folgenden wird das Arbeitsprinzip des speziellen, mit zwei Ventilsitzen 114, 116 ausgestatteten Piezoinjektors des Standes der Technik anhand von Figur 3 erläutert. Im dargestellten Zustand sitzt das Steuerventil 110 im ersten Ventilsitz 114. Zu diesem Zeitpunkt kann sich über den Kraftstoffzulauf 122, welcher mit dem Common-Rail verbunden ist, und die Zulaufdrossel 120 ein Druck in dem Steuerraum 118 ausbilden. Wird nun dem nicht dargestellten Piezoelement eine Spannung zugeführt, so erzeugt dies einen Ventilhub, so daß das Steuerventil 110 eine Mittelstellung zwischen dem Ventilsitz 114 und dem Ventilsitz 116 einnimmt. Der Druck im Steuerraum 118 wird somit kurzzeitig verringert, so daß die Druckstange, welche von einer nicht dargestellten Feder in Richtung des Steuerraums getrieben wird, weiter in den Steuerraum eintreten kann. Folglich wird eine nicht dargestellte Einspritzdüse kurzzeitig, im vorliegenden Fall zur Voreinspritzung, geöffnet. Sobald das Steuerventil 110 den zweiten Ventilsitz 116 erreicht, kann sich wiederum im Steuerraum 118 der von dem Common-Rail über die Zulaufdrossel 120 zur Verfügung gestellte Hochdruck ausbilden. Folglich wird die Druckstange 126 wieder aus dem Steuerraum 118 herausgetrieben, und die Einspritzdüse schließt. Bei der durch eine entsprechende Ansteuerung des Piezoelementes nachfolgenden umgekehrten Bewegung des Steuerventils vom zweiten Ventilsitz 116 zum ersten Ventilsitz 114 wird wiederum eine Mittelstellung eingenommen, welche nun aber zur Haupteinspritzung genutzt wird.

Die Zulaufdrossel 120 und die Ablaufdrossel 124 dienen einerseits dazu, über ihre relativen Durchflußmengen das Öffnungsverhalten der Düsennadel zu bestimmen. Die Ablaufdrossel 124 dient ferner der Rückführung einer Leckmenge von Kraftstoff aus der Ventilsteuerung 118 in den darüberliegenden Hohlraum und über den Kraftstoffrücklauf 128 zu einem Kraftstoffbehälter. Die Zulaufdrossel 120 verhindert, daß sich der Druck in dem Steuerraum 118 sogleich vollständig ausgleicht und sich dem Hochdruck im Common-Rail anpaßt, denn nur eine Druckabnahme ermöglicht das Öffnen der Düsennadel durch Zurückziehen der Druckstange 126.

Im vorliegenden speziellen Fall des Standes der Technik gemäß Figur 3 ist ein Steuerventil 110 mit zwei Ventilsitzen 114, 116 dargestellt. Die allgemeinen Prinzipien der Ventilsteuerung lassen sich aber auch mit nur einem Ventilsitz verwirklichen. Für dieselbe Einspritzfrequenz muß das Piezoelement dann beispielsweise mit Spannungsimpulsen doppelter Frequenz angeregt werden.

Den Systemen des Standes der Technik, von denen eines in Figur 3 dargestellt ist, ist gemeinsam, daß sowohl beim Startvorgang als auch beim Betrieb ein Systemdruck im Injektor vorliegen muß. Dies stellt Anforderungen an die Leistung der Hochdruckpumpe des Common-Rail-Systems, da die Leckmenge zur Sicherstellung der Systemdruckversorgung von der Hochdruckpumpe bereitgestellt werden muß. Weitere Nachteile ergeben sich im Zusammenhang mit den auftretenden Leckmengen, da diese unter hohem Druck aus dem System abgeführt werden müssen. Ferner sind die Systeme des Standes der Technik von Umwelteinflüssen abhängig, da ein zum Beispiel bei hohen Temperaturen abgestellter Motor den Kraftstoff aus dem Kopplerraum des Steuerventils verdampft; dies stellt zusätzliche Anforderungen an die Druckversorgung bei einem Neustart des Systems.

### Vorteile der Erfindung

Das erfindungsgemäße Einspritzsystem baut auf dem Stand der Technik in vorteilhafter Weise dadurch auf, daß der Piezosteller und die Komponenten des hydraulischen Übersetzers bezüglich des Steuerventils so angeordnet sind, daß wenigstens ein Teil des Hubs des Piezostellers direkt auf das Steuerventil übertragbar ist. Das Steuerventil kann somit aufgrund des Hubs des Piezoelementes öffnen, ohne daß von vornherein ein Systemdruck vorläge. Sobald das Steuerventil durch die direkte Wirkung des Piezostellers öffnet, füllt der im Common-Rail vorhandene Druck den Systembereich mit Kraftstoff, und der Piezoinjektor ist für den kontinuierlichen Betrieb bereit. Das System kann somit unabhängig von Umwelteinflüssen, etwa großer Hitze oder längerer Stillegung des Motors, jederzeit eine Systemdruckversorgung sicherstellen. Es überrascht, daß eine direkte, das heißt nicht hydraulische, Kraftübertragung von dem Piezoelement auf das Steuerventil bei unterschiedlichen Temperaturen möglich ist, da das Piezoelement seine Länge in Abhängigkeit der Temperatur ändert. Bei den Systemen des Standes der Technik stellte dies kein grundsätzliches-Problem dar, da eine Kraftübertragung ohnehin nur auf hydraulischem Wege erfolgte. Nun aber, da es auf die Relativposition zwischen dem Piezoelement und dem Steuerventil ankommt, scheint die Temperaturabhängigkeit der Piezolänge ein grundsätzliches Problem nach sich zu ziehen. Im Rahmen der Erfindung wurde jedoch erkannt, daß die Längenanderung des Piezoelementes gerade durch die Änderung des Hubvermögens zumindest nahezu ausgeglichen.werden kann. Dies beruht auf den folgenden Tatsachen. Das Piezoelement hat bezüglich der Längenausdehnung einen negativen Temperaturkoeffizienten. Mit anderen Worten: bei hohen Temperaturen ist das Piezoelement kürzer als bei niedrigen Temperaturen. Allerdings steigt bei hohen Temperaturen das Hubvermögen des Piezoelementes an, was bei geeigneter Wahl-eventueller sonstiger Randparameter zu einer Kompensation der Längenverkürzung führen kann. Bei niedrigen Temperaturen könnte also nahezu der gesamte Hub des Piezoelementes in einen Hub des Steuerventils umgesetzt werden, wenn die große Länge des Piezoelementes dazu führt, daß ein direkter oder nahezu direkter Kontakt der Elemente innerhalb des hydraulischen Übersetzers vorliegt. Bei höherer Temperatur, wenn das Piezoelement eine geringere Länge hat, wird im allgemeinen ein Abstand zwischen Elementen der Wegübersetzung vorliegen. Da in diesem Fall aber das Hubvermögen größer ist, wird der Hub des Piezoelementes zunächst leer laufen und ab einem gewissen Zeitpunkt das Steuerventil wiederum direkt mit Kraft beaufschlagen und folglich öffnen.

Bevorzugt weist der hydraulische Übersetzer einen ersten Übersetzerkolben auf, welcher von einem Anschlag des Piezostellers mit Kraft beaufschlagbar ist. Auf diese Weise findet eine direkte Kraftübertragung von dem Piezosteller in den hydraulischen Übersetzer statt, welche dann, je nach Betriebszustand, hydraulisch oder direkt auf das Steuerventil übertragbar ist.

Es ist vorteilhaft, wenn der hydraulische. Übersetzer einen zweiten übersetzerkolben aufweist, welcher von dem ersten Übersetzerkolben mit Kraft beaufschlagbar ist. In dieser vorteilhaften Ausführungsform weist die Erfindung folglich einen hydraulischen Übersetzer mit mindestens zwei Übersetzerkolben auf, welche sowohl über ein hydraulisches Medium als auch direkt wechselwirken können. Die Grundidee der Erfindung wird so auf elegante Weise realisiert.

Vorzugsweise ist zumindest während des kontinuierlichen Betriebs Hydraulikmedium zwischen dem ersten und dem zweiten Übersetzerkolben vorhanden. Auf diese Weise wird sichergestellt, daß der Hub des Piezostellers durch Vermittlung des hydraulischen Übersetzers in einen ausreichenden Hub des Steuerventils übersetzt wird. Dieser Hub muß so groß sein, daß im Steuerraum ein ausreichender Druckabfall erzeugt wird und die Einspritzdüse öffnen kann.

Bevorzugt liegt bei der direkten Übertragung des Hubs des Piezostellers auf das Steuerventil direkter Kontakt zwischen dem ersten und dem zweiten Übersetzerkolben vor. Im Gegensatz zum kontinuierlichen Betrieb des Steuerventils, bei welchem die Stellkraft über ein Hydraulikmedium übertragen wird, wird bei der direkten Kraftübertragung ein direkter Kontakt zwischen den Übersetzerkolben des hydraulischen Übersetzers genutzt. Dieser direkte Kontakt ist über einen großen Temperaturbereich realisierbar, da das besondere Temperaturverhalten des Piezoelementes unmittelbare Auswirkungen auf die Relativpositionen der Übersetzerkolben hat.

Vorzugsweise öffnet bei der direkten Übertragung des Hubs des Piezostellers auf das Steuerventil dieses in einem geringeren Maß als bei der hydraulischen Übertragung während des kontinuierlichen Betriebs. Ein geringfügiges Öffnen des Steuerventils aufgrund der direkten Kraftübertragung ist ausreichend, um eine Befüllung des Systembereiches mit Kraftstoff sicherzustellen. Folglich liegt nach dieser Befüllung die Voraussetzung für einen hydraulischen Betrieb des Steuerventils vor.

Dabei ist besonders bevorzugt, daß bei der direkten Übertragung des Hubs des Piezostellers auf das Steuerventil dieses einen Spalt im Bereich von etwa 3 - 5 µm freigibt. Ein solcher Spalt ist ausreichend, um eine Befüllung des Kopplerraums des Übersetzers sicherzustellen. Andererseits wird'eine genügende Drosselung zur Verfügung gestellt, um ein ungewolltes Einspritzen beim Anlassen des Motors zu verhindern.

Vorzugsweise ist ein Druckhalteventil zur Einstellung eines erwünschten Systemdruckes vorgesehen. Dieses ist in der Lage, nach der Befüllung des Systembereiches mit Kraftstoff, welche in wenigen Millisekunden erfolgen kann, den gewünschten Systemdruck einzustellen.

Die Erfindung stellt in vorteilhafter Weise ein Verfahren zum Betreiben eines Piezoinjektors mit einem Piezosteller, einem hydraulischen Übersetzer und einem Steuerventil zur Verfügung, bei dem der Piezosteller elektrisch angeregt und zu einem Hub veranlaßt wird, der Hub in einer ersten Phase direkt auf ein Steuerventil übertragen wird, der Hub in einer zweiten Phase hydraulisch auf ein Steuerventil übertragen wird und das Steuerventil durch den Hub geöffnet wird. Das Verfahren bedient sich somit in nützlicher Art zwei grundsätzlich verschiedenen Prinzipien für das Öffnen des Steuerventils. Auch bei leerem Kopplerraum, das heißt bei einem Kopplerraum, in welchem kein Hydraulikmedium vorliegt, kann durch die Anregung des Piezostellers das Steuerventil des Piezoinjektors durch direkten mechanischen Kontakt geöffnet werden. Ein solcher direkter mechanischer Kontakt kann über einen großen Temperaturbereich aufgrund des besonderen Temperaturverhaltens des Piezoelementes im Hinblick auf den Temperaturkoeffizienten und die Temperaturabhängigkeit des Hubs verwirklicht werden. Durch die Öffnung des Steuerventils, welche durch direkten mechanischen Kontakt erzeugt wurde, kann der Systembereich mit Hydraulikmedium befüllt werden, so daß nachfolgend, in einer zweiten Phase, eine hydraulische Kraftübertragung stattfinden kann. Durch die hydraulische Kraftübertragung erfolgt eine Wegumsetzung, so daß der Hub des Piezostellers in einen Hub umgesetzt wird, welcher zum Öffnen der Einspritzdüse ausreicht.

Es ist vorteilhaft, wenn der Hub in der ersten Phase das Steuerventil weniger öffnet als in der zweiten Phase. Neben den bereits besprochenen grundsätzlichen Unterschieden zwischen der direkten Kraftübertragung und der hydraulischen Kraftübertragung kann die geringfügige Öffnung des Steuerventils in der ersten Phase zusätzlich sicherstellen, daß durch eine entsprechende Drosselung an dem Steuerventil ein Einspritzen von Kraftstoff beim Anlassen des Motors verhindert wird.

Dabei ist besonders bevorzugt, daß das Steuerventil in der ersten Phase im Bereich von etwa 3 - 5 µm öffnet. Diese Öffnung reicht zur raschen Befüllung des Systembereiches mit Kraftstoff aus; gleichzeitig wird eine nützliche Drosselung zur Verfügung gestellt. Insgesamt wird die Leckmenge des Systems gegenüber der Verwendung einer Konstantdrossel verringert, was zu einem vorteilhaft niedrigeren Leistungsbedarf der Hochdruckpumpe führt.

Das erfindungsgemäße Verfahren ist dann besonders vorteilhaft, wenn die erste Phase die Startphase und die zweite Phase die Phase des kontinuierlichen Betriebs ist. Bei heißem Motor und einer hohen Außentemperatur kann es zu einer Verdampfung des Hydraulikmediums aus dem hydraulischen Übersetzer kommen. Soll nun das Fahrzeug erneut gestartet werden, so ist bei herkömmlichen Systemen eine Bereitstellung von Hydraulikmedium durch eine erhöhte Leistung der Hochdruckpumpe erforderlich. Wenn es in der Startphase jedoch möglich ist, den Hub des Piezostellers direkt auf das Steuerventil zu übertragen, so ist hierdurch eine integrierte Systemdruckversorgung verwirklicht, und das System ist für den hydraulischen Dauerbetrieb vorbereitet.

Vorzugsweise wird im Anschluß an die Startphase ein Systemdruck von einem Druckhalteventil eingestellt. Auf diese Weise können die Vorteile des Common-Rail-Systems, bei welchem die Druckerzeugung und die Einspritzung voneinander entkoppelt sind, im Zusammenhang mit der Erfindung genutzt werden.

Der Erfindung liegt die überraschende Erkenntnis zugrunde, daß durch Ausnutzung des Temperaturverhaltens eines Piezoelementes eine integrierte Systemversorgung realisierbar ist. Bei jedem Systemstart wird der Systemdruckbereich befüllt, so daß Auswirkungen von Umwelteinflüssen, etwa der Temperatur, auf das Startverhalten vermieden werden. Gleichzeitig wird die anfallende Leckmenge gegenüber einem Steuerventil mit einer Konstantdrossel deutlich verringert, wodurch die Hochdruckpumpe des Common-Rail-Systems einen niedrigeren Leistungsbedarf hat. Aufgrund der Möglichkeit einer drucklosen Abführung der Leckmenge in dem Injektor ist die Verwendung von konventionellen Leckschläuchen möglich.

### Zeichnung

Die Erfindung wird nun mit Bezug auf die begleitende Zeichnung anhand bevorzugter Ausführungsformen beispielhaft erläutert.
Figur 1 ist eine stark schematisierte Schnittdarstellung einer erfindungsgemäßen Vorrichtung, wobei Figur 1a einen ersten Betriebszustand und Figur 1b einen zweiten Betriebszustand zeigt.
Figur 2 zeigt ein Diagramm zur Erläuterung der Eigenschaften eines Piezoelementes.
Figur 3 zeigt eine Vorrichtung des Standes der Technik.

### Beschreibung des Ausführungsbeispiels

Figur 1a zeigt einen Ausschnitt aus einem Piezoinjektor mit einem Piezosteller 10, einem hydraulischen Übersetzer 12 und einem Steuerventil 14. An dem Piezosteller 10 ist ein Anschlag 16 vorgesehen, welcher einen ersten Übersetzerkolben 18 bei einer Aktivierung des Piezostellers 10 mit Kraft beaufschlagt. Der erste Übersetzerkolben 18 wechselwirkt mit einem zweiten Übersetzerkolben 20, so daß hierdurch das Steuerventil 14 geöffnet werden kann.

In Figur 1a ist ein Zustand bei niedriger Temperatur, beispielsweise -40 °C, dargestellt. Folglich weist der Piezosteller 10 eine vergleichsweise große Länge auf, da das Piezoelement einen negativen Temperaturkoeffizienten hat. Aufgrund dieser großen Länge des Piezostellers 10 steht der erste Übersetzerkolben 18 in direktem mechanischem Kontakt mit dem zweiten Übersetzerkolben 20. Der Hub des Piezostellers 10 wird somit direkt, das heißt ohne hydraulische Wegübersetzung, auf das Steuerventil 14 übertragen. In der Figur ist angedeutet, daß das Steuerventil 14 um einen Betrag Δh geöffnet ist.

Figur 1b zeigt einen anderen Zustand der erfindungsgemäßen Vorrichtung, wobei dieselben Elemente mit identischen Bezugszeichen gekennzeichnet sind. Zur besseren Veranschaulichung ist das Steuerventil 14 im selben Zustand dargestellt wie in Figur 1a. Zwischen dem ersten Übersetzerkolben 18 und dem zweiten Übersetzerkolben 20 des hydraulischen Übersetzers 12 liegt ein Freiraum vor, was aus der Längendifferenz Δl des Piezostellers 10 aus Figur 1b im Vergleich zu Figur 1a resultiert. Diese Längendifferenz Δl beruht darauf, daß in Figur 1b ein Zustand bei höherer Temperatur, etwa bei 120 °C, dargestellt ist als in Figur 1a. Der erwähnte negative Temperaturkoeffizient des Piezoelementes führt folglich zum Zurückziehen des ersten Übersetzerkolbens 18. Allerdings ist das Hubvermögen des Piezostellers 10 bei der hohen Temperatur größer als bei der niedrigen Temperatur. Falls demnach kein Hydraulikmedium im Zwischenraum zwischen dem ersten Übersetzerkolben 18 und dem zweiten Übersetzerkolben 20 vorliegt, gelingt es durch Aktivierung des Piezostellers 10 zunächst den Zwischenraum zwischen den Übersetzerkolben 18, 20 zu überwinden und nachfolgend das Steuerventil 14 um den Betrag Δh aus dem Ventilsitz herauszubewegen. Wie bereits erwähnt, ist die Figur 1b stark schematisiert, damit der Vergleich mit Figur 1a erleichtert wird. Tatsächlich würde das Steuerventil 14 vor einem Systemstart in seinem Ventilsitz sitzen und erst nach Aktivierung des Piezostellers 10 öffnen. Des weiteren wären die beiden Kolben 18, 20 in Kontakt, jedoch die Kolben 16, 18 um den Hub h getrennt. Andererseits ist es auch denkbar, den Kolben 18 durch eine Feder gegen den Kolben 16 vorzuspannen.

Anhand von Figur 2 läßt sich das Wechselspiel zwischen der Längenänderung und dem Hubvermögen des Piezostellers besser verdeutlichen. In dem Diagramm nach Figur 2 ist auf der linken vertikalen Achse der Hub des Piezostellers ohne hydraulische Übersetzung dargestellt. Auf der rechten vertikalen Achse ist die Längenänderung Δl bzw. die Temperaturdehnung des Piezostellers aufgetragen. Sowohl der Hub h als auch die Längenänderung Δl sind in Abhängigkeit von der Temperatur dargestellt, welche auf der horizontalen Achse aufgetragen ist. Zum Hub des Piezostellers 10 gehört die Kurve, welche die offenen Rechtecke verbindet. Zur Längenänderung Δl gehört die Kurve, welche die Punkte verbindet. Die Längenänderung Δl hat ihren Bezugspunkt bei der hohen Temperatur von 120 °C, so daß sie an dieser Stelle als Δl = 0 definiert ist. Betrachtet man nun das Diagramm bei der Temperatur-von -40 °C, so ergibt sich, daß sich der Piezosteller um einen Betrag ausgedehnt hat, welcher beispielsweise geringfügig kleiner als 25 µm ist. Bei diesem Temperaturwert von -40 °C beträgt das Hubvermögen des Piezostellers etwa 25 µm im Vergleich zu etwa 50 µm bei 120 °C. Aufgrund der besagten Längenänderung Δl bei der niedrigen Temperatur von -40 °C ist das verminderte Hubvermögen aber immer noch ausreichend, um das Steuerventil 14 um einen genügenden Betrag Δh aus dem Ventilsitz herauszuheben. Bei hoher Temperatur, wenn Δl = 0, sorgt das vergrößerte Hubvermögen von etwa 50 µm für eine ausreichende Öffnung des Steuerventils 14.

Das Diagramm gemäß Figur 2 zeigt das Wechselspiel zwischen Hub h und Temperaturdehnung Δl nur schematisch. In der Praxis müssen die tatsächlichen Längenänderungen Δl und der Hub h mitunter fein aufeinander abgestimmt werden. Dabei ist sicherzustellen, daß bei direkter Kraftübertragung die Öffnung Δh des Steuerventils 14 stets groß genug ist, um eine rasche Befüllung des Systems mit Kraftstoff zu ermöglichen. Andererseits darf die Öffnung Δh auch nicht zu groß sein, damit das Steuerventil 14 vorteilhafterweise eine Drosselwirkung hat. Diese Drosselwirkung ist eventuell auf die Drosselwirkung einer Zülaufdrossel (siehe Figur 3 zum Stand der Technik) abzustimmen.

Die vorhergehende Beschreibung der Ausführungsbeispiele gemäß der vorliegenden Erfindung dient nur zu illustrativen Zwecken und nicht zum Zwecke der Beschränkung der Erfindung. Im Rahmen der Erfindung sind verschiedene Änderungen und Modifikationen möglich, ohne den Umfang der Erfindung wie in den folgenden Ansprüchen definiert zu verlassen.

## Patentansprüche

1. Einspritzsystem mit einem Piezosteller (10), einem hydraulischen Übersetzer (12) und einem Steuerventil (14), wobei im kontinuierlichen Betrieb des Einspritzsystems der Hub des Piezostellers (10) über ein Hydraulikmedium in dem hydraulischen übersetzer (12) auf das Steuerventil (14) übertragbar ist, **dadurch gekennzeichnet, daß** der Piezosteller und die Komponenten des hydraulischen Übersetzers bezüglich des Steuerventils so angeordnet sind, daß durch die Komponenten des hydraulishen Übersetzers bis zum Aufbau eines Systemdrucks im hydraulischen Übersetzer (12) wenigstens ein Teil des Hubs des Piezostellers (10) direkt mechanisch auf das Steuerventil (14) übertragbar ist.

2. Einspritzsystem nach Anspruch 1, **dadurch gekennzeichnet, daß** der hydraulische Übersetzer (12) einen ersten Übersetzerkolben (18) aufweist, welcher von einem Anschlag (16) des Piezostellers (10) mit Kraft beaufschlagbar ist.

3. Einspritzsystem nach Anspruch 2, **dadurch gekennzeichnet, daß** der hydraulische Übersetzer (12) einen zweiten Übersetzerkolben (20) aufweist, welcher von dem ersten Übersetzerkolben (18) mit Kraft beaufschlagbar ist.

4. Einspritzsystem nach Anspruch 3, **dadurch gekennzeichnet, daß** zumindest während des kontinuierlichen Betriebs Hydraulikmedium zwischen dem ersten Übersetzerkolben (18) und dem zweiten Übersetzerkolben (20) vorhanden ist.

5. Einspritzsystem nach Anspruch 3 oder 4, **dadurch gekennzeichnet, daß** bei der direkten Übertragung des Hubs des Piezostellers (10) auf das Steuerventil (14) direkter Kontakt zwischen dem ersten Übersetzerkolben (18) und dem zweiten Übersetzerkolben (20) vorliegt.

6. Einspritzsystem nach einem der vorangehenden Ansprüche, **dadurch gekennzeichnet, daß** bei der direkten Übertragung des Hubs des Piezostellers (10) auf das Steuerventil (14) dieses in einem geringeren Maß öffnet als bei der hydraulischen Übertragung während des kontinuierlichen Betriebs.

7. Einspritzsystem nach Anspruch 6, **dadurch gekennzeichnet, daß** bei der direkten Übertragung des Hubs des Piezostellers (10) auf das Steuerventil (14) dieses einen Spalt im Bereich von etwa 3 - 5 µm freigibt.

8. Einspritzsystem nach einem der vorangehenden Ansprüche, **dadurch gekennzeichnet, daß** ein Druckhalteventil zur Einstellung eines erwünschten Systemdruckes vorgesehen ist.

9. Verfahren zum Betreiben eines Einspritzsystems mit einem Piezosteller (10), einem hydraulischen Übersetzer (12) und einem Steuerventil (14), bei dem der Piezosteller (10) elektrisch angeregt und zu einem Hub veranlaßt wird, der Hub bis zum Aufbau eines Systemdrucks im hydraulischen Übersetzer (12) von dessen Komponenten wenigstens zu einem Teil direkt mechanisch auf das Steuerventil (14) übertragen wird und das Steuer ventil (14) durch den Hub geöffnet wird.

10. Verfahren nach Anspruch 9, **dadurch gekennzeichnet, daß** der Hub in der ersten Phase das Steuerventil (14) weniger öffnet als in der zweiten Phase.

11. Verfahren nach Anspruch 9 oder 10, **dadurch gekennzeichnet, daß** der Hub in der ersten Phase das Steuerventil im Bereich von etwa 3 - 5 µm öffnet.

12. Verfahren nach einem der Ansprüche 9 bis 11, **dadurch gekennzeichnet, daß** die erste Phase eine Startphase und die zweite Phase eine Phase des kontinuierlichen Betriebs ist.

13. Verfahren nach Anspruch 12, **dadurch gekennzeichnet, daß** im Anschluß an die Startphase ein Systemdruck von einem Druckhalteventil eingestellt wird.

## Claims

1. Injection system having a piezoactuator (10), a hydraulic transformer (12) and a control valve (14), it being possible to transmit the travel of the piezoactuator (10) to the control valve (14) via a hydraulic medium in the hydraulic transformer (12) during the continuous operation of the injection system, **characterized in that** the piezoactuator and the components of the hydraulic transformer are arranged with respect to the control valve in such a way that, by means of the components of the hydraulic transformer, at least part of the travel of the piezoactuator (10) can be directly transmitted mechanically to the control valve (14) until a system pressure is built up in the hydraulic transformer (12).

2. Injection system according to Claim 1, **characterized in that** the hydraulic transformer (12) has a first transformer piston (18) to which force can be applied by a stop (16) of the piezoactuator (10).

3. Injection system according to Claim 2, **characterized in that** the hydraulic transformer (12) has a second transformer piston (20) to which force can be applied by the first transformer piston (18).

4. Injection system according to Claim 3, **characterized in that** hydraulic medium is present between the first transformer piston (18) and the second transformer piston (20) at least during the continuous operation.

5. Injection system according to Claim 3 or 4, **characterized in that**, in the case of direct transmission of the travel of the piezoactuator (10) to the control valve (14), there is direct contact between the first transformer piston (18) and the second transformer piston (20).

6. Injection system according to one of the preceding claims, **characterized in that**, in the case of direct transmission of the travel of the piezoactuator (10) to the control valve (14), the latter opens to a lesser degree than in the case of hydraulic transmission during continuous operation.

7. Injection system according to Claim 6, **characterized in that**, in the case of direct transmission of the travel of the piezoactuator (10) to the control valve (14), the latter clears a gap in the range of approximately 3 to 5 µm.

8. Injection system according to one of the preceding claims, **characterized in that** a pressure-holding valve is provided for setting a desired system pressure.

9. Method for operating an injection system having a piezoactuator (10), a hydraulic transformer (12) and a control valve (14), in which the piezoactuator (10) is electrically excited and caused to travel, the travel is at least partially directly transmitted to the control valve (14) by mechanical means - until a system pressure is built up in the hydraulic transformer (12) by its components - and the control valve (14) is opened by the travel.

10. Method according to Claim 9, **characterized in that** the travel in the first phase opens the control valve (14) less than in the second phase.

11. Method according to Claim 9 or 10, **characterized in that** the travel in the first phase opens the control valve in the range of approximately 3 to 5 µm.

12. Method according to one of Claims 9 to 11, **characterized in that** the first phase is a starting phase and the second phase is a phase of continuous operation.

13. Method according to Claim 12, **characterized in that**, after the starting phase, a system pressure is set by a pressure-holding valve.

## Revendications

1. Système d'injection comportant un actionneur piézo-électrique (10), en convertisseur hydraulique (12) et une soupape de commande (14), dans lequel, lorsque le système d'injection travaille en continu, la course de l'actionneur piézo-électrique (10) est transmise par un fluide hydraulique dans le convertisseur hydraulique (12) à la vanne de commande (14),
**caractérisé en ce que**
l'actionneur piézo-électrique et les composants du convertisseur hydraulique sont montés avec la vanne de commande pour que les composants du convertisseur hydraulique transmettent directement de manière mécanique à la soupape de commande (14), au moins une partie de la course de l'actionneur piézo-électrique (10) jusqu'à l'établissement d'une pression systématique dans le convertisseur hydraulique (12).

2. Système d'injection selon la revendication 1,
**caractérisé en ce que**
le convertisseur hydraulique (12) comporte un premier piston démultiplicateur (18) sollicité par une force engendrée par une butée (16) de l'actionneur piézo-electrique (10).

3. Système d'injection selon la revendication 2,
**caractérisé en ce que**
le convertisseur hydraulique (12) comporte un second piston démultiplicateur (20) sollicité par une force exercée par le premier piston de convertisseur (18).

4. Système d'injection selon la revendication 3,
**caractérisé en ce qu'**
au moins pendant le fonctionnement en continu, du fluide hydraulique se trouve entre le premier piston démultiplicateur (18) et le second piston démultiplicateur (20).

5. Système d'injection selon la revendication 3 ou 4,
**caractérisé en ce qu'**
en cas de transmission directe de la course de l'actionneur piézo-électrique (10) sur la soupape de commande (14), on a un contact direct entre le premier piston démultiplicateur (18) et le second piston démultiplicateur (20).

6. Système d'injection selon l'une des revendications précédentes,
**caractérisé en ce qu'**
en cas de transmission directe de la course de l'actionneur piézo-électrique (10) sur la soupape de commande (14), cette soupape s'ouvre dans une moindre mesure qu'en cas de transmission hydraulique pendant le fonctionnement continu.

7. Système d'injection selon la revendication 6,
**caractérisé en ce qu'**
en cas de transmission directe de la course de l'actionneur piézo-électrique (10) sur la soupape de commande (14), celle-ci libère un intervalle de l'ordre d'environ 3 à 5 µm.

8. Système d'injection selon l'une des revendications précédentes,
**caractérisé en ce qu'**
une soupape de retenue de pression est prévue pour régler la pression systématique souhaitée.

9. Procédé de gestion d'un système d'injection comportant un actionneur piézo-électrique (10), un convertisseur hydraulique (12) et une soupape de commande (14), selon lequel l'actionneur piézo-électrique (10) est actionné de manière électrique et exécute une course qui est transmise jusqu'à l'établissement d'une pression systématique dans le convertisseur hydraulique (12), par les composants de ce convertisseur au moins en partie directement de manière mécanique à la soupape de commande (14) pour ouvrir ainsi cette soupape de commande. (14).

10. Procédé selon la revendication 9,
**caractérisé en ce que**
la course dans la première phase de la soupape de commande (14) s'ouvre moins que dans la seconde phase.

11. Procédé selon la revendication 9 ou 10,
**caractérisé en ce que**
la course dans la première phase ouvre la soupape de commande dans une plage d'environ 3 à 5 µm.

12. Procédé selon l'une des revendications 9 à 11,
**caractérisé en ce que**
la première phase est une phase de démarrage et la seconde phase une phase de fonctionnement continu.

13. Procédé selon la revendication 12,
**caractérisé en ce qu'**
on règle une pression systématique avec une soupape de retenue de pression à la suite de la phase de démarrage.
